# EUROPÄISCHE PATENTANMELDUNG

(11) **EP 4 187 722 A1**
(43) Veröffentlichungstag der Anmeldung: **31.05.2023**
(21) Anmeldenummer: 21211214.8
(22) Anmeldetag: 30.11.2021
(51) Int. Cl.: H01R 11/28

(54) **BATTERIEKLEMME**

(71) Anmelder: Intercable GmbH, 39031 Bruneck (IT)
(72) Erfinder: BAUMGARTNER, Christoph, 39031 Bruneck (IT)
(74) Vertreter: Maiwald GmbH

(57) **Zusammenfassung**

Batterieklemme (20, 40, 50) zur Herstellung eines elektrischen Kontakts zu einem Pol einer Batterie, umfassend: einen Ringabschnitt (21, 42, 52), der eingerichtet ist, um an dem Pol der Batterie angeordnet zu werden; eine erste Klemmschnittstelle (22), die an einem ersten Ende des Ringabschnitts (21, 42, 52) angeordnet ist; eine zweite Klemmschnittstelle (23), die an einem zweiten Ende des Ringabschnitts (21, 42, 52) angeordnet ist; ein Klemmelement (24), das eingerichtet ist, um an der ersten Klemmschnittstelle (22) und der zweiten Klemmschnittstelle (23) derart angeordnet zu werden, dass der Ringabschnitt (21, 42, 52) an den Pol der Batterie zur Herstellung eines elektrischen Kontakts geklemmt wird; wobei eine Oberfläche (27, 41, 51) einer Innenseite des Ringabschnitts (21, 42, 52) gleichmäßig verteilte Ausnehmungen (12, 25) aufweist.

## Beschreibung

### Gebiet der Erfindung

Die vorliegende Erfindung betrifft eine Batterieklemme zur Herstellung eines elektrischen Kontakts zu einem Pol einer Batterie, ein Verfahren zur Herstellung einer solchen Batterieklemme, ein System, eine Verwendung von Bandmaterial mit zumindest einer strukturierten Oberfläche in einer solchen Batterieklemme und eine Verwendung einer solchen Batterieklemme in einem solchen System.

### Hintergrund

Batterieklemmen sind aus dem Stand der Technik grundsätzlich bekannt. Batterieklemmen werden beispielsweise in Kraftfahrzeugen verwendet, um eine Batterie an das Bordnetz des Kraftfahrzeugs anzuschließen. Die Batterieklemmen müssen dabei Anforderungen bzgl. der Sicherheit erfüllen. In diesem Zusammenhang hat sich herausgestellt, dass ein weiterer Bedarf besteht Batterieklemmen zur Herstellung eines elektrischen Kontakts mit einem Pol einer Batterie bereitzustellen.

Es ist daher Aufgabe der vorliegenden Erfindung eine Batterieklemme zur Herstellung eines elektrischen Kontakts mit einem Pol einer Batterie bereitzustellen, insbesondere ist es eine Aufgabe der vorliegenden Erfindung, eine möglichst sichere Batterieklemme zur Herstellung eines elektrischen Kontakts mit einem Pol einer Batterie bereitzustellen.

Diese und andere Aufgaben, die beim Lesen der folgenden Beschreibung noch genannt werden oder vom Fachmann erkannt werden können, werden durch den Gegenstand der unabhängigen Ansprüche gelöst. Die abhängigen Ansprüche bilden den zentralen Gedanken der vorliegenden Erfindung in besonders vorteilhafterweise weiter.

### Zusammenfassung der Erfindung

Gemäß einem ersten Aspekt der vorliegenden Erfindung wird eine Batterieklemme zur Herstellung eines elektrischen Kontakts zu einem Pol einer Batterie bereitgestellt, umfassend: einen Ringabschnitt, der eingerichtet ist, um an dem Pol der Batterie angeordnet zu werden; eine erste Klemmschnittstelle, die an einem ersten Ende des Ringabschnitts angeordnet ist; eine zweite Klemmschnittstelle, die an einem zweiten Ende des Ringabschnitts angeordnet ist; ein Klemmelement, das eingerichtet ist, um an der ersten Klemmschnittstelle und der zweiten Klemmschnittstelle derart angeordnet zu werden, dass der Ringabschnitt an den Pol der Batterie zur Herstellung eines elektrischen Kontakts geklemmt wird; wobei eine Oberfläche einer Innenseite des Ringabschnitts gleichmäßig verteilte Ausnehmungen aufweist.

Der Begriff Batterieklemme ist vorliegend breit zu verstehen und meint ein mechanisches Strukturelement, dass eingerichtet ist, um einen elektrischen Kontakt zwischen einem Pol einer Batterie und einem Kabel, das an der Klemme angebracht ist, durch einen mechanischen Kontakt bereitzustellen. Der Begriff Pol ist vorliegend breit zu verstehen und meint einen Pluspol oder einen Minuspol einer Batterie. Der Pol ist dabei vorzugsweise als metallischer Zylinder oder als metallischer Konus ausgeführt, wobei sich der Durchmesser für Pluspol und Minuspol unterscheiden können. Der Pol kann zusätzlich gefettet sein, um Korrosion vorzubeugen. Der Begriff Batterie ist vorliegend breit zu verstehen und meint einen Akkumulator, der elektrische Energie bereitstellt. Die Batterie ist beispielsweise eine Starterbatterie in einem Kraftfahrzeug. Die Batterie ist beispielweise ein Bleiakkumulator. Die Batterie dient beispielsweise zum Starten des Kraftfahrzeugs oder zur Versorgung des Bordnetzes. Der Begriff elektrischen Kontakt ist vorliegend breit zu verstehen und meint einen mechanischen Kontakt zwischen Batterieklemme und Pol, der eingerichtet ist, um Strom zwischen Batterieklemme und Pol zu leiten. Der Begriff Ringabschnitt ist vorliegend breit zu verstehen und meint einen hohlzylindrischen Abschnitt, der nicht vollständig geschlossen ist. Der Ringabschnitt weist vorzugsweise einen Durchmesser auf, der in etwa einer Größe eines Durchmessers des Pols entspricht. Der Ringabschnitt kann eine zylindrische Mantelinnenfläche aufweisen. Der Ringabschnitt kann eine konische Mantelinnenfläche aufweisen. Der Begriff Klemmschnittstelle ist vorliegend breit zu verstehen und meint eine Schnittstelle, die eingerichtet ist, um mit einer korrespondierenden Schnittstelle durch ein Klemmelement zusammengezogen zu werden und so eine Klemmung der Batterieklemme um den Pol zu bewirken. Die Klemmschnittstelle kann dabei als Lasche oder Aussparung am Ende des Ringabschnitts ausgeführt sein. Die Klemmenschnittstelle kann als Gewindebohrung ausgeführt sein. Die Klemmschnittschnittstelle kann als flächiges Vollmaterial ausgeführt sein. Der Begriff Klemmelement ist vorliegend breit zu verstehen und meint ein mechanisches Strukturelement, das eingerichtet ist, um die erste und zweite Klemmschnittstelle gegeneinander zu klemmen bzw. zusammenzuziehen.

Das Klemmelement kann beispielsweise eine Schraube mit Mutter sein. Das Klemmelement kann beispielsweise eine Schraube sein. Das Klemmelement kann beispielsweise eine Klammer sein. Der Begriff Ausnehmung ist vorliegend breit zu verstehen und meint eine Aussparung bzw. Freiraum in einer Oberfläche einer Innenseite des Ringabschnitts. Die Ausnehmung kann dabei durchgängig von einer Innenseite bis zu einer Außenseite des Ringabschnitts sein. Die Ausnehmung kann dabei nicht durchgängig sein, also als Tasche ausgeführt sein. Die Ausnehmung kann beliebige Geometrien als Grundfläche aufweisen, beispielsweise ein Rechteck, eine Raute, einen Kreis, ein Quadrat, ein Trapez. Die Ausnehmungen sind dabei gleichmäßig über die innere Mantelfläche verteilt. Mit anderen Worten liegt ein Muster vor. Der Begriff Ausnehmung bzw. Ausnehmungen meint vorliegend eine Vielzahl an Ausnehmungen. Die Grundflächen der Ausnehmungen sind vorzugsweise kleiner als 5 mm², besonders bevorzugt kleiner als 3 mm². Die Tiefe der Ausnehmung beträgt dabei bevorzugt 1mm, besonders bevorzugt 1,5 mm. Ganz besonders bevorzugt ist die Tiefe der Ausnehmung kleiner als 0,5 mm.

Der Erfindung liegt die Erkenntnis zugrunde, dass Batterieklemmen für Batterien in Krafterfahrzeugen spezielle Sicherheitsanforderungen erfüllen müssen. Zu diesen Sicherheitsanforderungen zählen unter anderem die Gewährleistung einer mechanisch festen Verbindung, die bei Unfällen, Erschütterungen oder allgemein beim Auftreten von Lasten (i.e. Kräfte und Momente) ein Verdrehen und/oder Abziehen der Batterieklemme vom Pol verhindert. Ein Lösen der Batterieklemme bei einem Unfall im Betrieb kann beispielsweise zu einem Kurzschluss und/oder zum Ausfall der Bordelektronik und der entsprechenden Sicherheitseinrichtungen des Fahrzeugs, wie einer elektrischen Lenkung, einem Airbag, einem Gurtstraffer etc. bzw. zu Bränden im Kraftfahrzeug führen. Die Pole der Batterien werden in einigen Fällen gefettet bzw. geölt, um einer Korrosion entgegen zu wirken.

Ferner sind die Pole zumeist konisch ausgeführt. Beides reduziert die Klemmwirkung der Batterieklemme. Die vorliegende Erfindung löst dies mit der Bereitstellung einer Oberfläche der Innenseite der Batterieklemme mit Ausnehmungen. Die über die Oberfläche der Innenseite der Batterieklemme verteilten Ausnehmungen können vorteilhafterweise überflüssigen Schmierstoff aufnehmen und so den mechanischen Widerstand gegen Verdrehen und Abziehen erhöhen. Die Ausnehmungen weisen ferner an ihren Rändern jeweils Kanten auf, die beim Klemmen der Batterieklemme in die Oberfläche des Pols eingreifen bzw. "sich einfressen" bzw. sich einschneiden und somit eine erhöhte Reibung hervorrufen. Dies bewirkt zusätzlich einen erhöhten Widerstand gegen Verdrehen und Abziehen der Batterieklemme bei Auftreten von Lasten. Durch die gleichmäßige Verteilung einer Vielzahl an Ausnehmungen erhöht sich die zugrundeliegende Kantenlänge signifikant gegenüber einer beispielsweisen durchgezogenen Längsrille. Vorzugsweise kann zwischen 3% und 10% der Gesamtfläche, besonders bevorzugt zwischen 4% und 7% und ganz besonders bevorzugt etwa 6% der Gesamtfläche mit Ausnehmungen vorgesehen sein. Dies wirkt sich positive auf den Widerstand gegenüber Abziehen und Verdrehen aus.

Vorzugsweise sind die Ausnehmungen gleichmäßig über einen Umfang des Ringabschnitts verteilt. Dies kann sich positiv auf den Widerstand gegen Verdrehen und Abziehen auswirken.

Vorzugsweise sind die Ausnehmungen gleichmäßig über die Höhe des Ringabschnitts verteilt sind. Dies kann sich positiv auf den Widerstand gegen Verdrehen und Abziehen auswirken.

Vorzugsweise werden die Ausnehmungen über ein Umformformverfahren in die Oberfläche der Innenseite des Ringabschnitts eingebracht. Beispielweise werden Ausnehmungen durch Prägen, Walzen, Drücken eingebracht. Durch Umformverfahren können kostengünstig, präzise und wiederholbar Ausnehmungen bereitgestellt werden. Beispielsweise wird ein Halbzeug, beispielsweise ein Bandblech, durch Walzen mit Ausnehmungen versehen. Dieses wird dann in einem weiteren Prozessschritt zu der Batterieklemme umgeformt, beispielsweise durch Stanzbiegen und Tiefziehen.

Vorzugsweise weist die Oberfläche der Innenseite des Ringabschnitts einen konischen Verlauf auf.

Vorzugsweise sind der Ringabschnitt, die erste Klemmschnittstelle und die zweite Klemmschnittstelle einteilig ausgeführt. Die einteilige Ausführung kann über ein Stanzbiegeverfahren und ein Tiefziehverfahren mit einem entsprechenden Werkzeug realisiert werden. Die einteilige Ausführung kann sich positiv auf Gewicht, Kosten und Genauigkeit der Batterieklemme auswirken.

Vorzugsweise werden der Ringabschnitt, die erste Klemmschnittstelle und die zweite Klemmschnittstelle aus einem Halbzeug mit zumindest einer strukturierten Oberfläche hergestellt werden, wobei die strukturierte Oberfläche die Ausnehmungen für die Oberfläche der Innenseite des Ringabschnitts aufweist. Dies kann sich vorteilhaft auf die Effizient der Herstellung und die Qualität der Batterieklemme auswirken.

Vorzugsweise ist das Halbzeug ein Bandmaterial mit zumindest einer strukturierten Oberfläche.

Vorzugsweise weisen die Ausnehmungen eine rautenförmige Geometrie auf.

Vorzugsweise weist die Oberfläche der Innenseite des Ringabschnitts weiterhin zumindest eine über eine Höhe des Ringabschnitts durchgängig verlaufende Ausnehmung auf, wobei die durchgängig verlaufende Ausnehmung eine Länge von annähernd der Höhe des Ringabschnitts aufweist. Die durchgängige verlaufende Ausnehmung kann sich vorteilhaft mit den gleichmäßig verteilten Ausnehmungen auf den Widerstand gegen Verdrehen und/oder Abziehen auswirken derart.

Gemäß einem weiteren Aspekt wird ein Verfahren zur Herstellung einer oben näher beschriebenen Batterieklemme bereitgestellt, umfassend Stanzbiegen eines Halbzeugs mit zumindest einer strukturierten Oberfläche in einem Folgeverbundwerkzeug und/oder Walzen in einem Walzwerk beispielsweise für Halbzeuge aus Bandmaterial. Das Halbzeug mit zumindest einer strukturierten Oberfläche ist beispielsweise ein strukturiertes Bandblech, wobei das Bandblech als Struktur auf einer Seite eingeprägte Rauten aufweist. Aus dem Halbzeug mit zumindest einer strukturierten Oberfläche wird beispielsweise zunächst mittels eines Stanzbiegeverfahrens der Ringabschnitt hergestellt. In einem nächsten Schritt werden beispielsweise mittels eines Tiefziehverfahrens an den Enden des Ringabschnitts eine erste Klemmschnittstelle (z.B. eine Lasche) und eine zweite Klemmschnittstelle (z.B. eine Lasche) erzeugt. In einem weiteren Schritt kann ein Klemmelement (z.B. eine Schraube mit Gegenmutter) in der ersten Klemmschnittstelle und der zweiten Klemmschnittstelle derart angeordnet werden, dass die Batterieklemme um einen Pol einer Batterie zusammengezogen bzw. geklemmt wird. Die Batterieklemme kann weiterhin mit einem Batterieanschlusskabel bzw. Kabel kontaktiert (z.B. durch Löten, Schrauben, Crimpen, Schweißen, etc.) werden. Insgesamt kann sich das Stanzbiegen von einem Bandmaterial mit strukturierter Oberfläche positiv auf die Bauteilqualität, die Sicherheitsanforderungen sowie die Herstellungskosten der Batterieklemme auswirken.

Gemäß einem weiteren Aspekt wird ein System bereitgestellt, umfassend:
ein oder zwei oben näher beschriebene Batterieklemmen; eine Batterie; zwei Batterieanschlusskabel.

Vorzugsweise umfasst das System weiter ein Kraftfahrzeug. Die Batterie samt Batterieklemmen und Batterieanschlusskabel dienen dabei als Energiespeicher für das Kraftfahrzeug.

Ein weiterer Aspekt betrifft eine Verwendung von Bandmaterial mit zumindest einer strukturierten Oberfläche in einer oben näher beschriebenen Batterieklemme.

Ein weiterer Aspekt betrifft eine Verwendung einer oben näher beschriebenen Batterieklemme in einem oben näher beschriebenen System.

### Beschreibung der bevorzugten Ausführungsformen

Nachfolgend wird eine detaillierte Beschreibung der Figuren gegeben, darin zeigt
- **Figur 1**: zeigt eine schematische Ansicht eines Halbzeugs mit einer strukturierten Oberfläche;
- **Figur 2**: zeigt eine schematische Ansicht einer Batterieklemme einer bevorzugten Ausführungsform;
- **Figur 3**: zeigt eine schematische Schnittansicht einer Batterieklemme einer bevorzugten Ausführungsform;
- **Figur 4**: zeigt eine zweite schematische Schnittansicht einer Batterieklemme einer bevorzugten Ausführungsform.

Figur 1 zeigt eine schematische Ansicht eines Halbzeugs 10 mit einer strukturierten Oberfläche 11. Das Halbzeug 10 ist vorliegend ein Bandblech mit einer strukturierten Oberfläche. Die strukturierte Oberfläche 11 weist Ausnehmungen 12 für die Oberfläche der Innenseite des Ringabschnitts der Batterieklemme (vgl. Figur 2) auf. Die Ausnehmungen 12 weisen vorliegend eine rautenförmige Struktur bzw. Geometrie auf. Die Ausnehmungen 12 sind gleichmäßig über die Höhe und Breite des Halbzeugs 10 verteilt. Das Bandblech 12 besteht aus einem metallischen Werkstoff (z.B. Kupfer, Messing, Kupferlegierungen, wie beispielsweise CuFeP, etc.). Die Ausnehmungen 12 sind über ein Umformverfahren, beispielsweise Walzen in das Halbzeug 10 eingebracht worden. Die Ausnehmungen 12 sind vorliegend als Taschen 13 ausgeführt, d.h. sie sind nicht durchgängig.

Figur 2 zeigt eine schematische Ansicht einer Batterieklemme 20 einer bevorzugten Ausführungsform. Die Batterieklemme 20 wird zur Herstellung eines elektrischen Kontakts zu einem Pol einer Batterie verwendet. Die Batterieklemme 20 umfasst einen Ringabschnitt 21, der eingerichtet ist, um an dem Pol der Batterie (nicht gezeigt) angeordnet zu werden. Die Batterieklemme 20 umfasst weiterhin eine erste Klemmschnittstelle 22, die an einem ersten Ende des Ringabschnitts 21 angeordnet ist. Die Batterieklemme 20 umfasst weiterhin eine zweite Klemmschnittstelle 23, die an einem zweiten Ende des Ringabschnitts 20 angeordnet ist. Die Batterieklemme 20 umfasst weiterhin ein Klemmelement 24, das eingerichtet ist, um an der ersten Klemmschnittstelle und der zweiten Klemmschnittstelle derart angeordnet zu werden, dass der Ringerabschnitt 21 an dem Pol der Batterie (nicht gezeigt) zur Herstellung eines elektrischen Kontakts geklemmt wird, wobei eine Oberfläche 27 einer Innenseite des Ringabschnitts 21 gleichmäßig verteilte Ausnehmungen 25 aufweist. Das Klemmelement 24 ist vorliegend eine Schraube mit Kontermutter. Die Batterieklemme 20 weist vorliegend weiterhin einen Schnittstellenbereich 26 auf, der eingerichtet ist, um mit einem Batterieanschlusskabel (nicht gezeigt) verbunden (bspw. durch Löten) zu werden. Die Ausnehmungen 25 werden über ein Umformverfahren in die Oberfläche 24 der Innenseite des Ringabschnitts 21 eingebracht. Der Ringabschnitt 21, die erste Klemmschnittstelle 22 und die zweite Klemmschnittstelle 23 werden aus einem Halbzeug mit zumindest einer strukturierten Oberfläche hergestellt, wobei die strukturierte Oberfläche die Ausnehmungen 25 der Oberfläche 24 der Innenseite des Ringabschnitts 21 aufweist. Das strukturierte Halbzeug ist vorliegend ein Bandmaterial mit einer strukturierten Oberfläche. Der Ringabschnitt 21, die erste Klemmschnittstelle 22 und die zweite Klemmschnittstelle 23 sind einteilig ausgeführt.

Figur 3 zeigt eine schematische Schnittansicht einer Batterieklemme 40 einer bevorzugten Ausführungsform. Die Oberfläche 41 der Innenseite des Ringabschnitts 42 der Batterieklemme 40 weist einen konischen Verlauf auf.

Figur 4 zeigt eine schematische Schnittansicht einer Batterieklemme 50 einer bevorzugten Ausführungsform. Die Oberfläche 51 der Innenseite des Ringabschnitts 52 weist weiterhin vorliegend zwei über eine Höhe des Ringabschnitts 52 durchgängig verlaufende Ausnehmungen 53 und 54 auf, wobei die durchgängig verlaufenden Ausnehmungen 53 und 54 eine Länge von annähernd der Höhe des Ringabschnitts 52 aufweisen. Alternativ könnte auch nur eine durchgängig verlaufende Ausnehmung vorliegen.

### Bezugszeichenliste

- 10: Halbzeug
- 11: strukturierte Oberfläche
- 12, 25: Ausnehmung
- 13: Tasche
- 20, 40, 50: Batterieklemme
- 21, 42, 52: Ringabschnitt
- 22: erste Klemmschnittstelle
- 23: zweite Klemmschnittstelle
- 24: Klemmelement
- 26: Schnittstellenbereich
- 27, 41, 51: Oberfläche einer Innenseite des Ringabschnitts
- 53, 54: durchgängig verlaufende Ausnehmung

## Patentansprüche

1. Batterieklemme (20, 40, 50) zur Herstellung eines elektrischen Kontakts zu einem Pol einer Batterie, umfassend:
einen Ringabschnitt (21, 42, 52), der eingerichtet ist, um an dem Pol der Batterie angeordnet zu werden;
eine erste Klemmschnittstelle (22), die an einem ersten Ende des Ringabschnitts (21, 42, 52) angeordnet ist;
eine zweite Klemmschnittstelle (23), die an einem zweiten Ende des Ringabschnitts (21, 42, 52) angeordnet ist;
ein Klemmelement (24), das eingerichtet ist, um an der ersten Klemmschnittstelle (22) und der zweiten Klemmschnittstelle (23) derart angeordnet zu werden, dass der Ringabschnitt (21, 42, 52) an den Pol der Batterie zur Herstellung eines elektrischen Kontakts geklemmt wird;
wobei eine Oberfläche (27, 41, 51) einer Innenseite des Ringabschnitts (21, 42, 52) gleichmäßig verteilte Ausnehmungen (12, 25) aufweist.

2. Batterieklemme (20, 40, 50) nach Anspruch 1, wobei der Ringabschnitt (21, 42, 52), die erste Klemmschnittstelle und die zweite Klemmschnittstelle aus einem Halbzeug mit zumindest einer strukturierten Oberfläche hergestellt werden, wobei die strukturierte Oberfläche die Ausnehmungen (12, 25) für die Oberfläche der Innenseite des Ringabschnitts (21, 42, 52) aufweist.

3. Batterieklemme (20, 40, 50) nach Anspruch 2, wobei das Halbzeug ein Bandmaterial mit zumindest einer strukturierten Oberfläche ist.

4. Batterieklemme (20, 40, 50) nach einem der vorherigen Ansprüche, wobei die Ausnehmungen (12, 25) gleichmäßig über einen Umfang des Ringabschnitts (21, 42, 52) verteilt sind.

5. Batterieklemme (20, 40, 50) nach einem der vorherigen Ansprüche, wobei die Ausnehmungen (12, 25) gleichmäßig über die Höhe des Ringabschnitts (21, 42, 52) verteilt sind.

6. Batterieklemme (20, 40, 50) nach einem der vorherigen Ansprüche, wobei die Ausnehmungen (12, 25) über ein Umformformverfahren in die Oberfläche (27, 41, 51) der Innenseite des Ringabschnitts (21, 42, 52) eingebracht werden.

7. Batterieklemme (20, 40, 50) nach einem der vorherigen Ansprüche, wobei die Oberfläche (27, 41, 51) der Innenseite des Ringabschnitts (21, 42, 52) einen konischen Verlauf aufweist.

8. Batterieklemme (20, 40, 50) nach einem der vorherigen Ansprüche, wobei der Ringabschnitt (21, 42, 52), die erste Klemmschnittstelle (22) und die zweite Klemmschnittstelle (23) einteilig ausgeführt sind.

9. Batterieklemme (20, 40, 50) nach einem der vorherigen Ansprüche, wobei die Ausnehmungen (12, 25) eine rautenförmige Geometrie aufweisen.

10. Batterieklemme (20, 40, 50) nach einem der vorherigen Ansprüche, wobei die Oberfläche der Innenseite des Ringabschnitts (21, 42, 52) weiterhin zumindest eine über eine Höhe des Ringabschnitts (21, 42, 52) durchgängig verlaufende Ausnehmung (53, 54) aufweist, wobei die durchgängig verlaufende Ausnehmung eine Länge von annähernd der Höhe des Ringabschnitts (21, 42, 52) aufweist.

11. Verfahren zur Herstellung einer Batterieklemme (20, 40, 50) nach
einem der Ansprüche 1 bis 10, umfassend Stanzbiegen eines Halbzeugs mit zumindest einer strukturierten Oberfläche in einem Folgeverbundwerkzeug.

12. System, umfassend:
ein oder zwei Batterieklemmen (20, 40, 50) nach einem der Ansprüche 1 bis 10;
eine Batterie;
zwei Batterieanschlusskabel.

13. System nach Anspruch 11, weiter umfassend einen Personenkraftwagen.

14. Verwendung von Bandmaterial mit zumindest einer strukturierten Oberfläche in einer Batterieklemme (20, 40, 50) nach einem der Ansprüche 1 bis 10.

15. Verwendung einer Batterieklemme (20, 40, 50) nach einem der Ansprüche 1 bis 10 in einem System nach einem der Ansprüche 12 oder 13.

## Geänderte Patentansprüche

### Geänderte Patentansprüche gemäss Regel 137(2) EPÜ.

1. Batterieklemme (20, 40, 50) zur Herstellung eines elektrischen Kontakts zu einem Pol einer Batterie, umfassend:
einen Ringabschnitt (21, 42, 52), der eingerichtet ist, um an dem Pol der Batterie angeordnet zu werden;
eine erste Klemmschnittstelle (22), die an einem ersten Ende des Ringabschnitts (21, 42, 52) angeordnet ist;
eine zweite Klemmschnittstelle (23), die an einem zweiten Ende des Ringabschnitts (21, 42, 52) angeordnet ist;
ein Klemmelement (24), das eingerichtet ist, um an der ersten Klemmschnittstelle (22) und der zweiten Klemmschnittstelle (23) derart angeordnet zu werden, dass der Ringabschnitt (21, 42, 52) an den Pol der Batterie zur Herstellung eines elektrischen Kontakts geklemmt wird;
wobei eine Oberfläche (27, 41, 51) einer Innenseite des Ringabschnitts (21, 42, 52) gleichmäßig verteilte Ausnehmungen (12, 25) aufweist; wobei
die Ausnehmungen (12, 25) eine rautenförmige Geometrie aufweisen, **dadurch gekennzeichnet, dass**
die Oberfläche der Innenseite des Ringabschnitts (21, 42, 52) weiterhin zumindest eine über eine Höhe des Ringabschnitts (21, 42, 52) durchgängig verlaufende Ausnehmung (53, 54) aufweist, wobei die durchgängig verlaufende Ausnehmung eine Länge von annähernd der Höhe des Ringabschnitts (21, 42, 52) aufweist.

2. Batterieklemme (20, 40, 50) nach einem der vorherigen Ansprüche, wobei die Ausnehmungen (12, 25) gleichmäßig über einen Umfang des Ringabschnitts (21, 42, 52) verteilt sind.

3. Batterieklemme (20, 40, 50) nach einem der vorherigen Ansprüche, wobei die Ausnehmungen (12, 25) gleichmäßig über die Höhe des Ringabschnitts (21, 42, 52) verteilt sind.

4. Batterieklemme (20, 40, 50) nach einem der vorherigen Ansprüche, wobei die Oberfläche (27, 41, 51) der Innenseite des Ringabschnitts (21, 42, 52) einen konischen Verlauf aufweist.

5. Batterieklemme (20, 40, 50) nach einem der vorherigen Ansprüche, wobei der Ringabschnitt (21, 42, 52), die erste Klemmschnittstelle (22) und die zweite Klemmschnittstelle (23) einteilig ausgeführt sind.

6. Verfahren zur Herstellung einer Batterieklemme (20, 40, 50) nach einem der Ansprüche 1 bis 5, umfassend Stanzbiegen eines Halbzeugs mit zumindest einer strukturierten Oberfläche in einem Folgeverbundwerkzeug; wobei das Halbzeug ein Bandmaterial mit zumindest einer strukturierten Oberfläche ist; wobei die strukturierte Oberfläche die Ausnehmungen (12, 25) für die Oberfläche der Innenseite des Ringabschnitts (21, 42, 52) aufweist; wobei der Ringabschnitt (21, 42, 52), die erste Klemmschnittstelle und die zweite Klemmschnittstelle aus dem Halbzeug mit zumindest einer strukturierten Oberfläche hergestellt werden.

7. Verfahren nach Anspruch 6, wobei die Ausnehmungen (12, 25) über ein Umformverfahren in die Oberfläche (27, 41, 51) der Innenseite des Ringabschnitts (21, 42, 52) eingebracht werden.

8. Verfahren nach Anspruch 6 oder 7, wobei die Ausnehmungen, insbesondere Rauten, durch Walzen in das Halbzeug eingebracht werden.

9. Verfahren nach Anspruch 6 bis 8, wobei mittels Stanzbiegeverfahren der Ringabschnitt hergestellt wird und mittels eines Tiefziehverfahrens an den Enden des Ringabschnitts die erste Klemmschnittstelle und die zweite Klemmschnittstelle erzeugt werden

10. Batterieklemme hergestellt nach einem Verfahren gemäß einem der Ansprüche 6 bis 9.

11. System, umfassend: ein oder zwei Batterieklemmen (20, 40, 50) nach einem der Ansprüche 1 bis 5;
eine Batterie;
zwei Batterieanschlusskabel.

12. System nach Anspruch 11, weiter umfassend einen Personenkraftwagen.

13. Verwendung von Bandmaterial mit zumindest einer strukturierten Oberfläche in einer Batterieklemme (20, 40, 50) nach einem der Ansprüche 1 bis 5 und/oder Verwendung einer Batterieklemme (20, 40, 50) nach einem der Ansprüche 1 bis 5 in einem System nach einem der Ansprüche 11 oder 12.
